# EUROPÄISCHE PATENTSCHRIFT

(11) **EP 2 898 196 B1**
(45) Veröffentlichungstag und Bekanntmachung des Hinweises auf die Patenterteilung: **26.07.2017**
(21) Anmeldenummer: 13765997.5
(22) Anmeldetag: 18.09.2013
(51) Int. Cl.: B65D 30/00, B65B 9/00, F01N 1/24, B65D 81/00, D04B 1/00, D04B 1/14, G10K 11/00

(54) **SCHALLDÄMPFER UND VERFAHREN ZU DESSEN HERSTELLUNG**
SILENCER AND PROCESS FOR ITS MANUFACTURE
SILENCIEUX ET SON PROCÉDÉ DE FABRICATION

(30) Priorität: 18.09.2012 DE 102012018371; 20.09.2012 DE 202012103599 U
(43) Veröffentlichungstag der Anmeldung: 29.07.2015
(73) Patentinhaber: Cuylits Holding GmbH, 49593 Bersenbrück (DE)
(72) Erfinder: CUYLITS, Diederik, 49593 Bersenbrück (DE)
(74) Vertreter: Binder, Armin
(86) Internationale Anmeldenummer: PCT/EP2013/069345
(87) Internationale Veröffentlichungsnummer: WO 2014/044698

(56) Entgegenhaltungen:
- WO-A1-2005/049982
- FR-A1- 2 906 307
- GB-A- 2 267 731
- US-A- 6 068 082

## Beschreibung

Die Erfindung betrifft einen Schalldämpfer mit mindestens einem Beutel sowie entsprechende Verfahren zum Herstellen der Vorgenannten.

Ein Schalldämpfer ist eine Vorrichtung zur Verminderung von Schallemissionen. Es gibt verschiedene Bauarten von Schalldämpfern, die aufgrund verschiedener Wirkungsmechanismen die erzeugte Schallleistung verringern. Ein Absorptionsschalldämpfer enthält poröses Material, im Regelfall Steinwolle, Glaswolle oder Glasfaser, das die Schallenergie teilweise absorbiert, das heißt, in Wärme umwandelt. Der Effekt der Schallabsorption wird durch die Mehrfachreflexion verstärkt. Die Erfindung betrifft insbesondere solche Schalldämpfer. Derartige Schalldämpfer für Verbrennungsmotoren, insbesondere von KFZ oder LKW, weisen ein gelochtes Innenrohr zum Durchleiten der Abgase auf. Dieses ist in einer äußeren luft-, schmutz- und feuchtigkeitsdichten Ummantelung geführt, so dass sich zwischen Innenrohr und Ummantelung ein Hohlraum bildet. Dieser Hohlraum ist mit einer schalldämpfenden- oder -absorbierenden Füllung ausgefüllt. Die Füllung muss hitzebeständig sein. Das Befüllen des Hohlraums ist aufwändig und es wird daher auf vorgefertigte, flexible oder mehr oder weniger formstabile Elemente mit schalldämmender Füllung zurückgegriffen.

Zum Beispiel sind formbeständige Glasfaser- Basaltwolle- und Mehrkomponentenformteile bekannt, welche zum Formerhalt brennbare Komponenten enthalten, die bei der ersten Nutzung des Schalldämpfers abbrennen.

Es sind Beutel bekannt, zum Einsetzen in einen zur Schalldämpfung oder -absorption bestimmten Hohlraum eines Schalldämpfers, mit einer allseitig geschlossener Hülle, mit einer schalldämpfenden- oder -absorbierenden Füllung, wobei die Hülle aus Kunststofffolien oder -netzen besteht. Nach der Füllung werden diese verschweißt. WO 2005/049982 offenbart, wie auch FR 2 906 307 A1, einen Beutel zum Einsetzen in einen zur Schalldämpfung oder -absorption bestimmten Hohlraum eines Schalldämpfers mit einer gestrickten, schlauchartigen Hülle und mit einer schalldämpfenden- oder -absorbierenden Füllung, wobei die Hülle aus Glasfasern besteht. Die Füllung wird in die Hülle eingebracht und die Hülle danach an ihren Enden verschlossen. Es ist nicht offenbart, bestimmte 3D-Formen herzustellen.

DE 203 05 409 U offenbart einen Beutel zum Einsetzen in einen zur Schalldämpfung oder -absorption bestimmten Hohlraum eines Schalldämpfers mit einer schlauchartigen nicht hitzebeständigen Hülle und mit einer schalldämpfenden- oder -absorbierenden Füllung. Die Füllung wird in die Hülle eingebracht und die Hülle danach an ihren Enden verschlossen. Es ist nicht offenbart, bestimmte 3D-Formen herzustellen. Die Hülle verbrennt im Betrieb des Schalldämpfers.

US 6,068,082 offenbart ein gitterartiges Element zum Einsetzen in einen zur Schalldämpfung oder -absorption bestimmten Hohlraum eines Schalldämpfers mit einer hitzebeständigen Hülle und mit einer schalldämpfenden- oder -absorbierenden Füllung. Die Füllung wird in die Hülle eingebracht und die Hülle danach verschlossen.

GB 2 267 731 offenbart einen flexiblen Beutel zum Einsetzen in einen zur Schalldämpfung oder -absorption bestimmten Hohlraum eines Schalldämpfers mit einer schmelzbaren Hülle und mit einer schalldämpfenden- oder -absorbierenden Füllung. Es ist unter anderem offenbart, den Beutel um das Innenrohr des Schalldämpfers zu legen.

Es ist Aufgabe der Erfindung, einen Schalldämpfer mit einem verbesserten Beutel zum Einsetzen in einem Hohlraum eines Schalldämpfers beziehungsweise einen damit versehenen Schalldämpfer und geeignete Verfahren zur Herstellung derselben bereitzustellen.

Diese Aufgabe wird gelöst durch Schalldämpfer mit den Merkmalen der Patentansprüche 1 bis 8 sowie durch ein Verfahren zum Herstellendes Schalldämpfers gemäß dem nebengeordneten Anspruch 9. Vorteilhafte Weiterbildungen sind Gegenstand der Unteransprüche.

Ein Schalldämpfer, insbesondere für Verbrennungsmotoren, vorzugsweise für KFZ oder LKW, mit einem gelochten Innenrohr zum Durchleiten von Abgasen, einer äußeren luft-, schmutz- und feuchtigkeitsdichten Ummantelung und einem zwischen Innenrohr und Ummantelung gebildetem Hohlraum wurde erfindungsgemäß dahingehend weitergebildet, dass mindestens ein Beutel mit einer allseitig geschlossenen Hülle und mit einer schalldämpfenden- oder -absorbierenden Füllung in einen zur Schalldämpfung oder - absorption bestimmten Hohlraum des Schalldämpfers eingesetzt ist, wobei die Hülle vermaschte Glasfasern, insbesondere ein Glasfasergestrick, aufweist, die Füllung durch eine Masche in der Hülle des Beutels hindurch in das Innere des Beutels eingeblasen ist, und die allseitig geschlossene Hülle ferner Durchführungen aufweist, die an den Außenquerschnitt des Innenrohrs des Schalldämpfers angepasst sind, wobei das Innenrohr durch die Durchführung in der Hülle verläuft.

Wie aus dem Stand der Technik bereits bekannt, umfasst der vorgeschlagene Beutel zum Einsetzen in einen zur Schalldämpfung oder -absorption bestimmten Hohlraum eines Schalldämpfers zunächst eine allseitig geschlossene Hülle mit einer darin eingeschlossenen schalldämpfenden- oder -absorbierenden Füllung. Unter einer geschlossenen Hülle im Sinne der Erfindung wird nicht eine dichte, zum Beispiel wasser-, schmutz- oder druckdichte verstanden, wie zum Beispiel eine Folie. Der Begriff "geschlossen" bedeutet lediglich, dass die Hülle beim Transport, bei normaler Handhabung sowie beim Einsetzen in den Hohlraum des Schalldämpfers, bei der Herstellung desselben, undurchlässig für die darin untergebrachte Füllung ist. Die erfindungsgemäße Besonderheit besteht nun darin, dass die Hülle aus Glasfasern besteht und die Füllung durch die Hülle des Beutels hindurch in das Innere des Beutels eingeblasen ist. Somit ist es erstmalig möglich, eine kompakte Füllung zum arbeitssparenden Einsetzen in den Hohlraum eines Schalldämpfer bereitzustellen, welche bei erstmaliger Benutzung des Schalldämpfers keine giftigen Verbrennungsgase freigesetzt. Zur Herstellung des Beutels werden dabei weniger Arbeitsschritte benötigt, da der Beutel nicht nach der Füllung verschlossen zu werden braucht.

Ein anderer Aspekt der Erfindung, welcher unabhängig oder zusammen mit der oben beschriebenen Erfindung realisiert werden kann, besteht darin, dass bei dem gattungsgemäßen Beutel die allseitig geschlossene Hülle Durchführungen aufweist. Dies erlaubt eine Anpassung an die Geometrie im Inneren des Hohlraums, beispielsweise an Einbauchungen. Die oben genannte Durchführung in der Hülle kann also die Einbauchung aufnehmen. Es ist daher kein manuelles Anpassen durch Einpressen/Einsetzen einzelner Beutel nötig. Vorzugsweise ist aber die Durchführung an den Außenquerschnitt des Innenrohrs des Schalldämpfers angepasst. Die Beutel können dann einfach über das Innenrohr geschoben werden. Beim Stand der Technik war es dagegen nötig, einzelne Beutel um das Innenrohr herumzuwickeln oder mehrere Beutel um das Innenrohr herumzulegen. Dieser Aspekt der Erfindung kann unabhängig vom verwendeten Material der Hülle, also auch bei den aus dem Stande der Technik bekannten, oben genannten Beuteln, zum Beispiel aus Kunststoff, realisiert werden.

Die folgenden vorteilhaften Ausgestaltungen gelten für beide Erfindungen:
Wenn die Hülle im Wesentlichen aus vermaschten Glasfasern, insbesondere einem Glasfasergestrick, besteht, ergibt sich eine dehn- und formbare Hülle. Dieser Aufbau hat unter anderem den Vorteil, dass geschlossene Hüllen, die nicht separat verschweißt, vernäht oder verschlossen werden müssen, in einem einzigen Arbeitsverfahren hergestellt werden können. Es ist daher ein Merkmal, dass die Hülle frei von Nähten ist. Als Maschenware werden textile Flächengebilde bezeichnet, bei denen eine mittels Faden gebildete Schleife in eine andere Schleife hineingeschlungen ist. Die auf diese Weise entstehenden Maschen können unter Verwendung eines oder mehrerer Fäden gebildet werden.

Die Maschenweite bzw. -größe der vermaschten Glasfasern ist daher so zu wählen, dass die Bestandteile der Füllung zunächst gut einblasbar durch eine Masche der Hülle sind und die in der Regel nach dem Einblasen ein vergrößertes Volumen aufweisende Füllung nach dem Einblasen nicht mehr durch die Maschen herausfallen können. Vorzugsweise beträgt die Maschengröße daher 2 - 9 mm, insbesondere 2,5 - 5 mm und insbesondere vorzugsweise 3 mm.

Vorzugsweise ist die allseitig geschlossene Hülle durch ein einziges Arbeitsverfahren, insbesondere Stricken, vorzugsweise auf einer Flachstrickmaschine, hergestellt. Flachstrickmaschinen ermöglichen das Herstellen komplexer Strukturen, zum Beispiel Pullover oder geschlossener Beutel. Auch können beim Strickvorgang an gewünschten Stellen andere, noch höher temperaturbeständige Fäden eingesetzt werden. Aus dem Stand der Technik bekannte Glasfaser-Hüllen sind auf Rundstrickmaschinen hergestellt und daher auf Schlauchformen beschränkt und müssen manuell bzw. in einem weiteren Schritt verschlossen werden.

Wenn die Hülle eine an den Hohlraum angepasste Form aufweist, wird der Hohlraum besonders dicht mit der Füllung ausgefüllt, ohne, dass arbeitsaufwändiges Stopfen, Anpassen, Eindrücken notwendig ist. Daher kann die Hülle vorzugsweise über ihre Länge, Breite und/oder Höhe variable Querschnitte, insbesondere Stufen, Rundungen, Ausbauchungen, Einschnürungen und/oder Einstülpungen aufweisen. Aus dem Stand der Technik waren bislang nur vergleichsweise einfache, schlauch- oder kissenartige Formen bekannt.

Vorzugsweise besteht die Füllung ganz oder teilweise aus hitzebeständigen Rovings, Fasern oder Garnen. Diese erlauben das erfindungsgemäß bevorzugte Einblasen in die geschlossene Hülle des Beutels. Als Roving wird ein Bündel, Strang oder Multifilamentgarn aus parallel angeordneten Filamenten (Endlosfasern) bezeichnet, das überwiegend in der Fertigung von Faserverbundkunststoffen (FVK) oder faserverstärkten Kunststoffen, einer Untergruppe Verbundwerkstoffe, verwendet wird. Der Querschnitt eines Rovings ist meist elliptisch oder rechteckig. Allerdings gibt es auch Rovings mit einer leichten Schutzdrehung (z.B. 10 Drehungen/m), wodurch der Querschnitt runder wird. Am häufigsten werden Filamente aus Glas, Aramid oder Kohlenstoff zu Rovings zusammengefasst. Diese sind gut einblasbar, zum Beispiel durch eine Masche der Hülle und vergrößern ihr Volumen nach dem Einblasen, so dass sie nicht mehr durch die Maschen herausfallen können.

Wegen ihrer hohen Hitzebeständigkeit besteht die Füllung vorzugsweise aus Glas-oder Basalt-Werkstoffen. Vorzugsweise sind die Hülle und/oder die Füllung hitzebeständig im Bereich von 400-1300°C, vorzugsweise 450-1100°C. Als Materialien kommen vorzugsweise E-Glas, Silika, Glasfasern mit Si0₂ Gehalt größer 75 %, ECR-Glas, S -Glas, C- Glas zum Einsatz.

Vorzugsweise ist die Form des Beutels an den Hohlraum eines Schalldämpfers angepasst, damit der Hohlraum gut gefüllt werden kann, ohne dass manuelles Stopfen oder Einpassen nötig ist.

Das erfindungsgemäße Verfahren zum Herstellen des oben beschriebenen Schalldämpfers mit Beutel weist die folgenden Schritte in der angegebenen Reihenfolge auf:
- Herstellen eines Beutels zum Einsetzen in einen zur Schalldämpfung oder - absorption bestimmten Hohlraum des Schalldämpfers, mit folgenden Schritten:
   --- Herstellen der allseitig geschlossenen Hülle des Beutels aus Glasfasern durch ein einziges Arbeitsverfahren, insbesondere Stricken, vorzugsweise auf einer Flachstrickmaschine, wobei kein Vernähen erfolgt;
   --- Einblasen einer schalldämpfenden- oder -absorbierenden Füllung durch die Hülle des Beutels hindurch in das Innere des Beutels,
   wobei die allseitig geschlossene Hülle (2) des Beutels ferner Durchführungen (21) aufweist, die an den Außenquerschnitt des Innenrohrs des Schalldämpfers angepasst sind, und
   das Innenrohr durch die Durchführung in der Hülle verläuft,
- Einsetzen des Beutels (1) in den zwischen Innenrohr und Ummantelung des Schalldämpfers gebildeten Hohlraum, insbesondere an die für den jeweiligen Beutel (1) vorbestimmte Stelle, an welche die Form des Beutels (1) angepasst ist.

Es ist also kein separater Schritt zum Vernähen des Beutels nach Einbringen der Füllung notwendig.

Weitere Vorteile ergeben sich aus der folgenden Beschreibung und der beigefügten Figur. Ebenso können die vorstehend genannten und noch weiter ausgeführten Merkmale erfindungsgemäß jeweils einzeln oder in beliebigen Kombinationen miteinander verwendet werden. Die erwähnten Ausführungsbeispiele sind nicht abschließend zu verstehen und haben beispielhaften Charakter.

Figur 1 zeigt den erfindungsgemäßen Beutel 1 zum Einsetzen in einen zur Schalldämpfung oder -absorption bestimmten Hohlraum eines Schalldämpfers. Dessen allseitig geschlossene Glasfaser-Hülle 2 ist mittels eines Arbeitsverfahrens auf einer Flachstrickmaschine hergestellt und wurde nicht vernäht. Im Inneren der Hülle 2 befindet sich eine schalldämpfende oder -absorbierenden Füllung 3. Diese wurde durch die Hülle, also durch eine Masche des die Hülle bildenden Gestricks in das Innere des Beutels eingeblasen.

Die allseitig geschlossene Hülle 2 hat im Inneren eine Durchführung 21 zum Durchschieben des Innenrohrs des Schalldämpfers. Deren Durchmesser ist daher an den Außenquerschnitt des Innenrohrs des Schalldämpfers angepasst.

## Patentansprüche

1. Schalldämpfer, insbesondere für Verbrennungsmotoren, vorzugsweise für KFZ oder LKW, mit einem gelochten Innenrohr zum Durchleiten von Abgasen, einer äußeren luft-, schmutz- und feuchtigkeitsdichten Ummantelung, einem zwischen Innenrohr und Ummantelung gebildetem Hohlraum,
**dadurch gekennzeichnet, dass**
mindestens ein Beutel (1) mit einer allseitig geschlossenen Hülle und (2) mit einer schalldämpfenden- oder -absorbierenden Füllung (3) in einen zur Schalldämpfung oder - absorption bestimmten Hohlraum des Schalldämpfers eingesetzt ist, wobei die Hülle (2) vermaschte Glasfasern, insbesondere ein Glasfasergestrick, aufweist, die Füllung (3) durch eine Masche in der Hülle (2) des Beutels (1) hindurch in das Innere des Beutels eingeblasen ist, und
die allseitig geschlossene Hülle (2) ferner Durchführungen (21) aufweist, die an den Außenquerschnitt des Innenrohrs des Schalldämpfers angepasst sind,
wobei das Innenrohr durch die Durchführung in der Hülle verläuft.

2. Schalldämpfer nach Anspruch 1, **dadurch gekennzeichnet, dass** die Maschengröße der vermaschten Glasfasern der Hülle (2) des Beutels (1) 2 - 9 mm, insbesondere 2,5 - 5 mm und insbesondere vorzugsweise 3 mm beträgt.

3. Schalldämpfer nach einem der vorherigen Ansprüche, **dadurch gekennzeichnet, dass** die Hülle (2) des Beutels (1) frei von Nähten ist.

4. Schalldämpfer nach einem der vorherigen Ansprüche, **dadurch gekennzeichnet, dass** die allseitig geschlossene Hülle (2) des Beutels (1) durch ein einziges Arbeitsverfahren, insbesondere Stricken, vorzugsweise auf einer Flachstrickmaschine, hergestellt ist.

5. Schalldämpfer nach einem der vorherigen Ansprüche, **dadurch gekennzeichnet, dass** die Hülle (2) des Beutels (1) eine an den Hohlraum angepasste Form aufweist und insbesondere über ihre Länge, Breite und/oder Höhe variable Querschnitte, insbesondere Stufen, Rundungen, Ausbauchungen, Einschnürungen und/oder Einstülpungen aufweist.

6. Schalldämpfer nach einem der vorherigen Ansprüche, **dadurch gekennzeichnet, dass** die Füllung der Hülle (2) des Beutels (1) hitzebeständige Rovings, Fasern oder Garne, insbesondere aus Glas oder Basalt, aufweist oder aus diesen besteht, wobei vorzugsweise die Hülle und/oder Füllung hitzebeständig im Bereich von 400-1300°C, vorzugsweise 450- 1100°C sind.

7. Schalldämpfer nach einem der vorherigen Ansprüche, **dadurch gekennzeichnet, dass** die Füllung der Hülle (2) des Beutels (1) als Materialien E-Glas, Silika, Glasfasern mit Si0₂ Gehalt größer 75 %, ECR- Glas, S -Glas, C- Glas aufweist.

8. Schalldämpfer nach einem der vorherigen Ansprüche, **dadurch gekennzeichnet, dass** die Form des Beutels (1) an den Hohlraum eines Schalldämpfers angepasst ist.

9. Verfahren zum Herstellen eines Schalldämpfers nach einem der Ansprüche 1 bis 8, mit folgenden Schritten:
- Herstellen eines Beutels zum Einsetzen in einen zur Schalldämpfung oder - absorption bestimmten Hohlraum des Schalldämpfers, mit folgenden Schritten:
--- Herstellen der allseitig geschlossenen Hülle (2) des Beutels (1) aus Glasfasern insbesondere durch ein einziges Arbeitsverfahren, insbesondere Stricken, auf einer Flachstrickmaschine, wobei kein Vernähen erfolgt;
--- Einblasen einer schalldämpfenden- oder -absorbierenden Füllung durch eine Masche in der Hülle (2) des Beutels (1) hindurch in das Innere des Beutels (1),
wobei die allseitig geschlossene Hülle (2) des Beutels ferner Durchführungen (21) aufweist, die an den Außenquerschnitt des Innenrohrs des Schalldämpfers angepasst sind, und
das Innenrohr durch die Durchführung in der Hülle verläuft,
- Einsetzen des Beutels (1) in den zwischen Innenrohr und Ummantelung des Schalldämpfers gebildeten Hohlraum, insbesondere an die für den jeweiligen Beutel (1) vorbestimmte Stelle, an welche die Form des Beutels (1) angepasst ist.

## Claims

1. Silencer, in particular for internal combustion engines, preferably for passenger or commercial motor vehicles, having a perforated internal pipe for passing through exhaust gases, an external shell that is air-tight, dirt-tight, and moisture-tight, and a cavity that is formed between the internal pipe and the shell,
**characterized in that**
at least one pouch (1) having a sheathing (2) that is closed on all sides and having a sound-damping or sound-absorbing filling (3) is inserted in a cavity of the silencer that is specified for damping or absorbing sound, wherein the sheathing (2) has intermeshed glass fibres, in particular a knitted glass-fibre fabric, the filling (3) is blown into the interior of the pouch through a mesh loop in the sheathing (2) of the pouch (1), and the sheathing (2) that is closed on all sides furthermore has ducts (21) which are adapted to the external cross section of the internal pipe of the silencer, wherein the internal pipe runs through the duct in the sheathing.

2. Silencer according to Claim 1, **characterized in that** the mesh loop size of the intermeshed glass fibres of the sheathing (2) of the pouch (1) is 2 - 9 mm, in particular 2.5 - 5 mm, and in particular preferably 3 mm.

3. Silencer according to one of the preceding claims, **characterized in that** the sheathing (2) of the pouch (1) is free of seams.

4. Silencer according to one of the preceding claims, **characterized in that** the sheathing (2) of the pouch (1) that is closed on all sides is produced by a single processing method, in particular knitting, preferably on a flatbed knitting machine.

5. Silencer according to one of the preceding claims, **characterized in that** the sheathing (2) of the pouch (1) has a shape that is adapted to the cavity, and in particular across the length, width, and/or height thereof has variable cross sections, in particular steps, rounded features, bulges, constrictions, and/or inversions.

6. Silencer according to one of the preceding claims, **characterized in that** the filling of the sheathing (2) of the pouch (1) comprises or is composed of heat-resistant rovings, fibres, or yarns, in particular from glass or basalt, wherein preferably the sheathing and/or the filling are/is heat-resistant in the range from 400 - 1300°C, preferably 450 - 1100°C.

7. Silencer according to one of the preceding claims, **characterized in that** the filling of the sheathing (2) of the pouch (1) as materials has E-glass, silica, glass fibres having a content of SiO₂ of more than 75%, ECR-glass, S-glass, C-glass.

8. Silencer according to one of the preceding claims, **characterized in that** the shape of the pouch (1) is adapted to the cavity of a silencer.

9. Method for producing a silencer according to one of Claims 1 to 8, said method comprising the following steps:
- producing a pouch for inserting into a cavity of the silencer that is specified for damping or absorbing sound, by way of the following steps:
∘ producing the sheathing (2) of the pouch (1) that is closed on all sides from glass fibres, in particular by a single processing method, in particular knitting, on a flatbed knitting machine, wherein no sewing takes place;
∘ blowing a sound damping or absorbing filling into the interior of the pouch (1) through a mesh loop in the sheathing (2) of the pouch (1), wherein the sheathing (2) of the pouch that is closed on all sides furthermore has ducts (21) which are adapted to the external cross section of the internal pipe of the silencer, and
the internal pipe runs through the duct in the sheathing,
- inserting the pouch (1) into the cavity that is formed between the internal pipe and the sheathing of the silencer, in particular at that point that is pre-specified for the respective pouch (1) and to which the shape of the pouch (1) is adapted.

## Revendications

1. Silencieux, en particulier pour des moteurs à combustion interne, de préférence pour des véhicules automobiles ou des poids-lourds, comprenant un tube intérieur perforé pour le passage des gaz d'échappement, une gaine extérieure étanche à l'air, à la poussière et à l'humidité, et une cavité formée entre le tube interne et la gaine,
**caractérisé en ce**
**qu'**au moins un sac (1) avec une enveloppe fermée de tous les côtés et (2) avec un garnissage (3) amortissant ou absorbant les sons est utilisé dans une cavité du silencieux prévue pour amortir ou absorber les sons, l'enveloppe (2) présentant des fibres de verre maillées, en particulier un tricot de fibres de verre, le garnissage (3) étant soufflé à l'intérieur du sac à travers une maille dans l'enveloppe (2) du sac (1) et
l'enveloppe (2) fermée de tous les côtés présente en outre des passages (21) qui sont adaptés à la section transversale extérieure du tube interne du silencieux,
le tube interne s'étendant à travers le passage dans l'enveloppe.

2. Silencieux selon la revendication 1, **caractérisé en ce que** la taille des mailles des fibres de verre maillées de l'enveloppe (2) du sachet (1) est de 2 - 9 mm, en particulier de 2, 5 - 5 mm et particulièrement préférablement de 3 mm.

3. Silencieux selon l'une quelconque des revendications précédentes, **caractérisé en ce que** l'enveloppe (2) du sac (1) est exempte de couture.

4. Silencieux selon l'une quelconque des revendications précédentes, **caractérisé en ce que** l'enveloppe (2) du sachet (1), fermée de tous les côtés, est fabriquée par un procédé de travail unique, en particulier par tricotage, de préférence sur une machine à tricoter rectiligne.

5. Silencieux selon l'une quelconque des revendications précédentes, **caractérisé en ce que** l'enveloppe (2) du sachet (1) présente une forme adaptée à la cavité et en particulier présente sur sa longueur, sa largeur et/ou sa hauteur des sections transversales variables, en particulier des gradins, des arrondis, des bombements, des rétrécissements et/ou des renfoncements.

6. Silencieux selon l'une quelconque des revendications précédentes, **caractérisé en ce que** le garnissage de l'enveloppe (2) du sac (1) présente des rovings, des fibres ou des fils résistant à la chaleur, en particulier en verre ou en basalte, ou se compose de ceux-ci, de préférence l'enveloppe et/ou le garnissage étant résistants à la chaleur dans une plage de 400-1300°C, de préférence de 450-1100°C.

7. Silencieux selon l'une quelconque des revendications précédentes, **caractérisé en ce que** le garnissage de l'enveloppe (2) du sac (1) présente en tant que matériaux du verre E, de la silice, des fibres de verre avec une teneur en SiO₂ supérieure à 75 %, du verre ECR, du verre S, ou du verre C.

8. Silencieux selon l'une quelconque des revendications précédentes, **caractérisé en ce que** la forme du sac (1) est adaptée à la cavité d'un silencieux.

9. Procédé de fabrication d'un silencieux selon l'une quelconque des revendications 1 à 8, comprenant les étapes suivantes :
- fabrication d'un sac destiné à être inséré dans une cavité du silencieux prévue pour l'amortissement ou l'absorption des sons, comprenant les étapes suivantes :
- fabrication de l'enveloppe (2) du sac (1), fermée de tous les côtés, en fibres de verre, en particulier par un procédé de travail unique, en particulier par tricotage, sur une machine à tricoter rectiligne, aucune couture ne se produisant ;
- soufflage d'un garnissage amortissant ou absorbant les sons à l'intérieur du sac (1) à travers une maille dans l'enveloppe (2) du sac (1), l'enveloppe (2) du sac, fermée de tous les côtés, présentant en outre des passages (21) qui sont adaptés à la section transversale extérieure du tube interne du silencieux, et
le tube interne s'étendant à travers le passage dans l'enveloppe,
- insertion du sac (1) dans la cavité formée entre le tube interne et la gaine du silencieux, en particulier à l'emplacement prévu pour le sac en question (1) auquel est adaptée la forme du sac (1).
